# EUROPÄISCHE PATENTSCHRIFT

(11) **EP 0 865 116 B1**
(45) Veröffentlichungstag und Bekanntmachung des Hinweises auf die Patenterteilung: **21.11.2001**
(21) Anmeldenummer: 98810113.5
(22) Anmeldetag: 12.02.1998
(51) Int. Cl.: H01R 13/73, H01R 13/518

(54) **Anschlussdose für die Telekommunikation**
Telecommunications outlet
Prise pour télécommunications

(30) Priorität: 26.02.1997 CH 44797
(43) Veröffentlichungstag der Anmeldung: 16.09.1998
(73) Patentinhaber: Kontakt Systeme Ag Cabling, 5703 Seon (CH)
(72) Erfinder: Wacker, Alfred, 5707 Seengen (CH)
(74) Vertreter: Patentanwälte Breiter + Wiedmer AG

(56) Entgegenhaltungen:
- DE-A- 3 938 337
- US-A- 5 007 860
- US-A- 5 131 866
- US-A- 5 381 498

## Beschreibung

Die Erfindung betrifft eine Anschlussdose für die Telekommunikation, mit wenigstens einem zur Aufnahme eines steckbaren Kabelanschlusses vorgesehenen Steckverbinder.

Das in der Schweiz übliche Standard-Montageset zur Befestigung von Anschlussdosen für die Telekommunikation umfasst einen Abdeckrahmen und eine Frontscheibe mit einem Durchmesser von 43 mm. Mit den heute üblichen Anschlussdosen können nicht mehr als zwei RJ45-Steckverbinder im vorstehend erwähnten Standard-Montageset untergebracht werden.

Aus der US-A-5131866 ist eine Anschlussdose für die Telekommunikation bekannt, bei der die einzelnen Steckverbinder jeweils paarweise auf einem Verbindungsmodul montiert sind. Die Anschlussdose umfasst drei Module mit insgesamt sechs Steckverbindem.

Der Erfindung liegt daher die Aufgabe zugrunde, eine Anschlussdose der eingangs genannten Art, insbesondere ein RJ45-Einsatz für die analoge und digitale Telefonie, zu schaffen, die mit bis zu vier Steckverbindern versehen in das in der Schweiz übliche Standard-Montageset mit 43mm-Frontscheibe eingebaut werden kann.

Zur erfindungsgemässen Lösung der Aufgabe führt eine Anschlussdose mit den Merkmalen von Anspruch 1. Hierbei sind die Steckverbinder bevorzugt auf einer gemeinsamen Printplatte angeordnet, wobei die Printplatte zwischen dem Bodenteil und einem Oberteil gehalten ist.

Die erfindungsgemässe Anschlussdose ist insbesondere als RJ45-Einsatz für die analoge und digitale Telefonie geeignet, d.h. die Steckverbinder sind bevorzugt vom Typ RJ45.

Zur Anpassung an das in der Schweiz übliche Standard-Montageset mit 43mm-Frontscheiben sind die Steckverbinder innerhalb eines Kreises mit einem Durchmesser von 43 mm angeordnet.

Die Steckverbinder weisen bevorzugt einen Einsteckwinkel von 45° bis 90° auf. Bei einem Einsteckwinkel von 45° sind maximal zwei Steckverbinder pro Anschlussdose vorgesehen. Bei einem Einsteckwinkel von 90° kann die Anschlussdose bis zu vier Steckverbinder aufweisen.

Zweckmässigerweise ist an der Rückseite des Bodenteils wenigstens eine Kontaktierzunge für den Anschluss der Abschirmung eines Installationskabels festgelegt. Kabelzugsentlastungen für das Installationskabel sind bevorzugt in das Bodenteil integriert, wobei zur Befestigung eines Installationskabels am Bodenteil ein Kabelbinder besonders zweckmässig ist.

Der erfindungsgemässe Kompakt-Einsatz kann in allen Ausführungen, d.h. geschirmt und ungeschirmt, mit ein bis vier RJ45-Steckerverbindern problemlos in das in der Schweiz übliche Standard-Montageset mit 43mm-Frontscheibe eingesetzt werden. Aufgrund seiner Modularität kann der Kompakt-Einsatz mit designspezifischen und verschiedenfarbigen Fronten bestückt werden. Ein weiterer Vorteil der Kompaktbauweise ist die geringe Einbautiefe, die bei Unterputz- und Aufputz-Anwendungen den erforderlichen Raum für die Installationskabel gewährleistet. Die Befestigung der Fronten bzw. Frontscheiben erfolgt bei allen Ausführungen immer mittels zwei Schrauben, die ebenfalls innerhalb des oben erwähnten Kreises angeordnet sind.

Neben der eigentlichen Verwendung als Anschlussdose für die Telekommunikation können mit dem Kompakt-Einsatz auch Prüfdosen und Spezialanwendungen realisiert werden.

Der erfindungsgemässe Kompakt-Einsatz kann auch bei einer sogenannten FLF-Anordnung der Grösse 3/5 mit einem oder zwei RJ45-Steckverbindern eingesetzt werden. Hierzu sind seitlich am Bodenteil Rastelemente zur Verrastung mit einem Frontteil angeordnet.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1 eine Schrägsicht auf eine erste Ausführungsform einer Anschlussdose;
- Fig. 2 eine Seitenansicht einer Anordnung mit einer zweiten Ausführungsform einer Anschlussdose;
- Fig. 3 eine Schrägsicht auf die Anordnung von Fig. 2;
- Fig. 4 eine Seitenansicht auf eine Anordnung mit einer Anschlussdose gemäss Fig. 1;
- Fig. 5 eine Schrägsicht auf die Anordnung von Fig. 4;
- Fig. 6 eine Seitenansicht einer Anordnung mit einer dritten Ausführungsform einer Anschlussdose;
- Fig. 7 eine Schrägsicht auf die Unterseite der Anordnung von Fig. 6;
- Fig. 8-19 verschiedene Anordnungs-Schemata für Steckverbinder und Schraubklemmen;
- Fig. 20 eine Schrägsicht auf die Unterseite einer FLF-Anordnung;
- Fig. 21 eine Schrägsicht auf die Anordnung von Fig. 20.

Eine in Fig. 1 dargestellte Anschlussdose 10 in Form eines Kompakt-Einsatzes weist ein Bodenteil 12 mit einer auf diesem befestigten Printplatte 14 auf. Zwei RJ45-Steckverbinder 16 mit einem Einsteckwinkel α von 45° sind direkt auf die Printplatte 14 aufgesetzt und an dieser befestigt. Auf der Printplatte 14 ist für jeden Steckverbinder 16 je eine Schraubklemme 18 mit Drahtschutz festgelegt. Die Schraubklemme kann für Schraubenzieher Grösse Nr. 1 ausgelegt werden. Anstelle von Schraubklemmen sind auch Schneid-Klemm-Anschlussleisten möglich.

Vom Bodenteil 12 ragen seitlich Rasthalterungen 20 für die Anordnung eines Oberteils 13 sowie von Gewindeplättchen 15 zur Befestigung einer in Fig. 2 bis 5 gezeigten Frontscheibe 28 auf. Seitlich am Bodenteil 12 sind Sockel 24 zur Befestigung einer Montageplatte 26 angeformt. Die Printplatte 14 und die Gewindeplättchen 15 sind zwischen Bodenteil 12 und Oberteil 13 angeordnet und werden vom eingerasteten Oberteil in ihrer Lage fixiert.

Wie insbesondere aus den Fig. 2 bis 5 erkennbar, ist die Frontscheibe 28 mittels Schrauben 30 am Bodenteil 12 festgelegt. Die Befestigung des Bodenteils 12 an der Montageplatte 26 erfolgt über in die Sockel 24 eingesetzte Schrauben 32. Die Sockel 24 sind in das Bodenteil 12 integriert.

Ein Anschlusskabel 34 mit einem dem Steckverbinder 16 entsprechenden Stecker 36 ist gemäss Fig. 2 und 3 unter einem Einsteckwinkel α von 90° mit der Anschlussdose 10 verbunden. Die hier gezeigte Ausführungsform einer Anschlussdose 10 weist drei RJ45-Steckverbinder auf.

Bei der in Fig. 4 und 5 gezeigten Ausführungsform einer Anschlussdose 10 beträgt der Einsteckwinkel α 45°. Bei der hier gezeigten Anordnung ist eine Anschlussdose 10 gemäss Fig. 1 eingesetzt.

Aus den Fig. 6 und 7 ist der Anschluss eines Installationskabels 40 ersichtlich. Hierzu ist an der Rückseite des Bodenteils 12 eine Kabelbefestigung 38 mit integrierter Kabelzugsentlastung angeordnet. Die als Steckzunge ausgebildete Kontaktierzunge 22 ist an die frontseitig bestückte Printplatte 14 herangeführt. Die grossflächige Kontaktierzunge 22 ergibt eine impedanzarme Schirmkontaktierung. Das Installationskabel 40 ist über einen Kabelbinder 42, der gleichzeitig der Zugsentlastung dient, an der Kabelbefestigung 38 festgelegt. Die flache Anordnung des Installationskabelanschlusses führt zu einer geringen Einbautiefe t von weniger als 23 mm.

Die Anschlussdose 10 ist durch die gewählte Kabelbefestigung mittels Kabelbinder für alle gängigen Installationskabel, geschirmt oder ungeschirmt, geeignet. Das Installationskabel kann von allen Richtungen zugeführt werden, ohne das Kabel bei eingeengten Platzverhältnissen, wie sie etwa bei Unterputzanwendungen auftreten, abknicken zu müssen, da die direkt in das Bodenteil 12 intergrierten Kabelzugsentlastungen nicht in einem Winkel von 90° angeordnet sind.

Die Fig. 8 bis 19 zeigen eine Auswahl möglicher Anordnungen von RJ45-Steckverbindern 16 mit den zugehörigen Schraubklemmen 18. Allen Anordnungen gemeinsam ist ein Kreis 44 eines Durchmessers D von etwa 42,8 mm, innerhalb dessen sämtliche Steckverbinder 16 einer Anschlussdose 10 sowie die beiden Schrauben 30 zur Befestigung der Frontscheibe angeordnet sind.

Die Fig. 20 und 21 zeigen die Verwendung eines Kompakt-Einsatzes 10 bei einer FLF-Anordnung der Grösse 3/5 für zwei RJ45-Steckverbinder 16. Eine Frontabdeckung 48 ist hier über Rastelemente 46 mit dem Bodenteil 12 verbunden.

## Patentansprüche

1. Anschlussdose für die Telekommunikation, mit wenigstens einem zur Aufnahme eines steckbaren Kabelanschlusses (36) vorgesehenen Steckverbinder (16),
**dadurch gekennzeichnet, dass**
die Steckverbinder (16) innerhalb einer Produktelinie mit bis zu vier Steckverbindern auf einem unabhängig von der Anzahl Steckverbinder identisch aufgebauten Bodenteil (12) festgelegt und innerhalb eines Kreises (44) mit einem Durchmesser (D) von max. 43 mm angeordnet sind.

2. Anschlussdose nach Anspruch 1, **dadurch gekennzeichnet, dass** die Steckverbinder (16) auf einer gemeinsamen Printplatte (14) angeordnet sind und die Printplatte (14) zwischen dem Bodenteil (12) und einem Oberteil (13) gehalten ist.

3. Anschlussdose nach Anspruch 1 oder 2, **dadurch gekennzeichnet, dass** die Steckverbinder (16) vom Typ RJ45 sind.

4. Anschlussdose nach einem der Ansprüche 1 bis 3, **dadurch gekennzeichnet, dass** die Steckverbinder (16) einen Einsteckwinkel (α) von 45° bis 90° aufweisen.

5. Anschlussdose nach Anspruch 4, **dadurch gekennzeichnet, dass** die Steckverbinder (16) einen Einsteckwinkel (α) von 45° aufweisen und max. zwei Steckverbinder (16) pro Anschlussdose vorgesehen sind.

6. Anschlussdose nach Anspruch 4, **dadurch gekennzeichnet, dass** die Steckverbinder (16) einen Einsteckwinkel (α) von 90° aufweisen und max. vier Steckverbinder (16) pro Anschlussdose vorgesehen sind.

7. Anschlussdose nach einem der Ansprüche 1 bis 6, **dadurch gekennzeichnet, dass** an der Rückseite des Bodenteils (12) wenigstens eine Kontaktierzunge (22) für den Anschluss der Abschirmung eines Installationskabels (40) festgelegt ist.

8. Anschlussdose nach einem der Ansprüche 1 bis 7, **dadurch gekennzeichnet, dass** in das Bodenteil (12) Kabelbefestigungen (38) mit integrierter Kabelzugsentlastung für ein Installationskabel (40) angeordnet sind.

9. Anschlussdose nach einem der Ansprüche 1 bis 8, **dadurch gekennzeichnet, dass** zur Befestigung eines Installationskabels (40) am Bodenteil (12) ein Kabelbinder (42) vorgesehen ist.

10. Anschlussdose nach einem der Ansprüche 1 bis 9, **dadurch gekennzeichnet, dass** zur Befestigung einer Frontscheibe (28) mittels Schrauben (30) zwei Gewindeplättchen (15) angeordnet sind.

11. Anschlussdose nach einem der Ansprüche 1 bis 9, **dadurch gekennzeichnet, dass** seitlich am Bodenteil (12) Rastelemente (46) zur Verrastung mit einer Frontabdeckung (48) angeordnet sind.

## Claims

1. Connection socket for telecommunications with at least one plug connector (16) intended to receive a plug-in cable connection (36), **characterised in that** the plug connectors (16) within a product line with up to four plug connectors are arranged on a bottom part (12) constructed identically irrespective of the number of plug connectors, and within a circle (44) with a diameter (D) of max 43 mm.

2. Connection socket according to claim 1, **characterised in that** the plug connectors (16) are arranged on a common printed circuit board (14) and the printed circuit board (14) is held between the bottom part (12) and a top part (13).

3. Connection socket according to claim 1 or 2, **characterised in that** the plug connectors (16) are of type RJ45.

4. Connection socket according to any of claims 1 to 3, **characterised in that** the plug connectors (16) have a plug-in angle (α) of 45° to 90°.

5. Connection socket according to claim 4, **characterised in that** the plug connectors (16) have a plug-in angle (α) of 45° and a maximum of two plug connectors (16) per connection socket are provided.

6. Connection socket according to claim 4, **characterised in that** the plug connectors (16) have a plug-in angle (α) of 90° and a maximum of four plug connectors (16) per connection socket are provided.

7. Connection socket according to any of claims 1 to 6, **characterised in that** on the rear of the bottom part (12) is established at least one contact tab (22) for connection of the screening of an installation cable (40).

8. Connection socket according to any of claims 1 to 7, **characterised in that** in the bottom part (12) are arranged cable fixings (38) with integral cable tension relief for an installation cable (40).

9. Connection socket according to any of claims 1 to 8, **characterised in that** a cable tie (42) is provided to fix an installation cable (40) to the bottom part (12).

10. Connection socket according to any of claims 1 to 9, **characterised in that** two threaded plates (15) are arranged to fix a front disc (28) by means of screws (30).

11. Connection socket according to any of claims 1 to 9, **characterised in that** locking elements (46) for engagement with a front cover (48) are arranged on the side of the bottom part (12).

## Revendications

1. Prise pour télécommunications qui comporte au moins un connecteur (16) à fiche prévu pour recevoir un raccordement enfichable (36) de câble, **caractérisée en ce que**
les connecteurs (16) à fiche sont attachés, dans la ligne de fabrication, selon un nombre de connecteurs à fiche qui peut atteindre quatre sur un élément (12) de fond de structure identique indépendante du nombre des connecteurs à fiche et sont agencés à l'intérieur d'un cercle (44) d'un diamètre "D" de 43 mm max.

2. Prise selon la revendication 1, **caractérisée en ce que**
les connecteurs (16) à fiche sont agencés sur une carte commune (14) à circuits imprimés et la carte (14) à circuits imprimés est tenue entre l'élément de fond (12) et un élément supérieur (13).

3. Prise selon la revendication 1 ou 2, **caractérisée en ce que** les connecteurs (16) à fiche sont du type RJ45.

4. Prise selon l'une quelconque des revendications 1 à 3, **caractérisée en ce que** l'angle d'enfichage (α) des connecteurs (16) à fiche est compris entre 45° et 90°.

5. Prise selon la revendication 4, **caractérisée en ce que** l'angle d'enfichage (α) des connecteurs (16) à fiche est de 45°, et que deux connecteurs (16) à fiche sont au maximum prévus par prise.

6. Prise selon la revendication 4, **caractérisée en ce que** l'angle d'enfichage (α) des connecteurs (16) à fiche est de 90°, et que quatre connecteurs (16) à fiche sont prévus par prise.

7. Prise selon l'une quelconque des revendications 1 à 6, **caractérisée en ce qu'**au moins une languette de contact (22) est fixée sur la face arrière de l'élément (12) de fond, pour le raccordement du blindage d'un câble d'installation (40).

8. Prise selon l'une quelconque des revendications 1 à 7, **caractérisée en ce que** des attaches (38) de câble dans lesquelles sont intégrés des délestages de traction de câble sont agencées pour un câble d'installation (40) dans l'élément de fond (12).

9. Prise selon l'une quelconque des revendications 1 à 8, **caractérisée en ce qu'**un lien (42) de câble est prévu sur l'élément (12) de fond pour attacher un câble d'installation (40).

10. Prise selon l'une quelconque des revendications 1 à 9, **caractérisée en ce que** deux plaquettes filetées (15) sont agencées pour attacher un disque frontal (28) au moyen de vis (30).

11. Prise selon l'une quelconque des revendications 1 à 9, **caractérisée en ce que** des éléments d'encliquetage (46) sont agencés sur l'élément (12) de fond pour s'encliqueter avec un couvercle frontal (48).
